# EUROPÄISCHE PATENTSCHRIFT

(11) **EP 3 294 466 B1**
(45) Veröffentlichungstag und Bekanntmachung des Hinweises auf die Patenterteilung: **02.09.2020**
(21) Anmeldenummer: 16723056.4
(22) Anmeldetag: 06.05.2016
(51) Int. Cl.: B05C 5/02, B05C 11/06

(54) **KANTENBESCHICHTUNG MIT EINEM ROBOTER**
COATING EDGES USING A ROBOT
REVÊTEMENT D'ARÊTE AU MOYEN D'UN ROBOT

(30) Priorität: 08.05.2015 DE 102015005772
(43) Veröffentlichungstag der Anmeldung: 21.03.2018
(73) Patentinhaber: Josef Schiele oHG, 56651 Niederzissen (DE)
(72) Erfinder: SCHIELE, Stefan, 56651 Niederzissen (DE)
(74) Vertreter: Wolff, Felix
(86) Internationale Anmeldenummer: PCT/EP2016/060209
(87) Internationale Veröffentlichungsnummer: WO 2016/180731

(56) Entgegenhaltungen:
- EP-A1- 0 707 937
- DE-A1-102013 003 688
- DE-U1- 29 617 525
- US-A- 5 336 349
- US-A1- 2011 059 257

## Beschreibung

Vorrichtung zur zumindest teilweisen, vorzugsweise vollständigen Beschichtung der Umlaufkante eines Werkstücks mit einer Beschichtungsvorrichtung, die einen Beschichtungskopf aufweist, wobei an/in dem Beschichtungskopf ein Beschichtungsapplikationsmittel, das die Beschichtung auf die Umlaufkante aufträgt und ein Luftstrom vorgesehen ist, der überschüssige Beschichtung von der Kante abträgt wobei das Werkstück und der Beschichtungskopf relativ zueinander bewegt werden. Des Weiteren betrifft die vorliegende Erfindung ein Verfahren zum Beschichten der Umlaufkante eines Werkstücks mit einem Beschichtungskopf.

Derartige Vorrichtungen bzw. Verfahren sind aus dem Stand der Technik, beispielsweise aus US 2011/0 059 257 A1 und DE 296 17 525 U1, bekannt und werden beispielsweise zur Beschichtung der Kanten von Parkett oder Fensterprofilen eingesetzt. Dabei wird das Werkstück auf ein Transportband aufgelegt und entlang eines Beschichtungskopfes geführt, der die Beschichtung, beispielsweise einen Lack oder einen Klebstoff auf die Kante aufträgt. Diese Vorrichtungen sind jedoch für komplexe Bauteile ungeeignet.

Es war deshalb die Aufgabe der vorliegenden Erfindung ein Verfahren zur Verfügung zu stellen, die/das die Nachteile des Standes der Technik nicht aufweist. Beschrieben wird zunächst eine Vorrichtung zur zumindest teilweisen, vorzugsweise vollständigen, Beschichtung der Umlaufkante eines Werkstücks mit einer Beschichtungsvorrichtung, die einen Beschichtungskopf aufweist, wobei an/in dem Beschichtungskopf ein Beschichtungsapplikationsmittel, das die Beschichtung auf die Umlaufkante aufträgt und ein Luftstrom vorgesehen ist, der überschüssige Beschichtung von der Kante abträgt, wobei das Werkstück und der Beschichtungskopf relativ zueinander bewegt werden, wobei die Bewegung durch ein Bewegungsmittel erfolgt und in mindestens zwei Raumrichtungen erfolgt.

Die zu diesem Gegenstand gemachten Ausführungen gelten für das erfindungsgemäße Verfahren gleichermaßen.

Die vorliegende Beschreibung betrifft eine Beschichtungsvorrichtung, die beispielsweise einen Lack, insbesondere einen wasserbasierten Lack und/oder einen Klebstoff und/oder ein Kunststoffmaterial, beispielsweise eine Dichtung auf mindestens einen Teil der Umlaufkante eines Werkstücks aufträgt. Das Werkstück kann aus Holz, Metall Kunststoff oder einer Kombination aus diesen Werkstoffen gefertigt sein. Das Werkstück kann beispielsweise rechteckig, quadratisch, rund, elliptisch oder eine sonstige beliebige Form aufweisen.

Insbesondere ist das Werkstück plattenartig vorgesehen, d.h. eine Dimension ist wesentlich kleiner als die beiden anderen. Immer wird zumindest ein Teil der Umlaufkante, vorzugsweise die vollständige Umlaufkante mit einem Beschichtungsmittel versehen, wobei es wichtig sein kann, dass die Beschichtung gleichmäßig vorgesehen ist, insbesondere dass keine Lacklinsen vorhanden sind.

Die Beschichtungsvorrichtung weist einen Beschichtungskopf oder die Applikationskammer auf, durch den der Lackauftrag erfolgt, wobei beim Beschichten zwischen dem Auftragskopf und dem Werkstück eine Relativbewegung vorhanden ist. Vorzugsweise ist der Beschichtungskopf oder die Applikationskammer ortsfest und das Werkstück bewegt sich relativ zu dem Beschichtungskopf. Weiterhin erfindungsgemäß wird die Schichtdicke, mit der der Lack auf das Werkstück aufgetragen wird durch einen Luftstrom reguliert, der überschüssigen Lack von dem Werkstück wieder entfernt und/oder gleichmäßig auf dem Werkstück verteilt. Dieser Luftstrom wird vorzugsweise dadurch erzeugt, dass an den Beschichtungskopf oder die Applikationskammer ein Unterdruck angelegt wird, mit dem Luft durch einen Spalt zwischen dem Werkstück und dem Beschichtungskopf oder die Applikationskammer gesaugt wird, der überschüssigen Lack von dem Werkstück abstreift.

Vorzugsweise wird dieser Luftstrom stromabwärts von dem Beschichtungskopf oder der Applikationskammer einem Abscheidesystem zugeführt, das die Lackbestandteile zumindest teilweise, vorzugsweise nahezu vollständig, aus dem Luftstrom entfernt.

Die Vorrichtung weist nun ein Bewegungsmittel auf, das das Werkstück oder die Beschichtungsvorrichtung in mindestens zwei Raumrichtungen bewegt. Dadurch können auch die Kanten von komplexen Bauteilen und/oder die gesamte Umlaufkante eines Werkstückes beschichtet werden.

Vorzugsweise handelt es sich bei dem Bewegungsmittel um einen Industrieroboter. Ein Industrieroboter ist eine vorzugsweise universelle, programmierbare Maschine. Die Maschine besteht im Allgemeinen aus einem Manipulator auch Roboterarm genannt, einer Steuerung und einem Effektor, hier einem Greifer, der das Werkstück, ergreift und/oder mit der Beschichtungsvorrichtung verbindbar ist. Vorzugsweise ist der Effektor ein Saugmittel, mit dem das Werkstück reversibel verbunden werden kann. Vorzugsweise wird der Industrieroboter mit einem oder mehreren Sensoren ausgerüstet, um beispielsweise die Kontur des Werkstücks zu erfassen. Einmal programmiert ist die Maschine in der Lage, einen Arbeitsablauf autonom durchzuführen, oder die Ausführung der Aufgabe abhängig von Sensorinformationen in Grenzen zu variieren.

Vorzugsweise weist der Industrieroboterarm mindestens zwei Hebel auf, die durch ein Gelenk relativ zueinander bewegbar sind. Vorzugsweise können die beiden Hebel ihren Winkel zueinander verändern und/oder sich relativ zueinander drehen. Der Roboterarm ist vorzugsweise insgesamt relativ zu seinem Lager drehbar vorgesehen. Der Effektor ist vorzugsweise beweglich an dem einen Ende eines Hebels vorgesehen. Vorzugsweise ist mindestens ein, vorzugsweise beide Hebel um ihre Längsachse drehbar vorgesehen.

Mit dem Effektor wird das Werkstück oder ein Bearbeitungsmittel, beispielsweise die Beschichtungsvorrichtung reversibel an dem Roboterarm befestigt. Vorzugsweise ist der Effektor ein Sauggreifer.

Vorzugsweise erfolgt die Bewegung des Werkstücks in einer Ebene, die insbesondere horizontal ausgerichtet ist. Bedarfsweise kann die Bewegung des Werkstücks auf mehreren Ebenen stattfinden, beispielsweise damit sich Bearbeitungsbereiche ohne Kollisionsgefahr überschneiden können.

Vorzugsweise bewegt das Bewegungsmittel das Werkstück und/oder den Beschichtungskopf oder ein anderes Bearbeitungs- oder Trocknungswerkzeug in mindestens zwei in einem Winkel zueinander vorgesehenen Raumrichtungen. Dadurch werden insbesondere die Umlaufkante des Werkstücks und das entsprechende Werkzeug relativ zueinander bewegt.

Vorzugsweise dreht das Bewegungsmittel das Werkstück, insbesondere um eine horizontale Drehachse, wobei das Werkstück selbst nicht rotationssymmetrisch sein muss, aber sein kann.

Das Beschichtungsmittel weist ein Mittel zur Erzeugung eines Luftstroms auf. Bei diesem Mittel handelt es sich insbesondere um einen Unterdruck in der Beschichtungskammer oder in dem Beschichtungskopf. Dadurch wird zwischen dem Beschichtungsmittel und dem Werkstück Luft in die Beschichtungskammer gesaugt, die entlang des Werkstücks streicht und dadurch überschüssiges Beschichtungsmaterial von dem Werkstück entfernt und/oder auf dem Werkzeug verteilt, d.h. schlichtet.

Das Beschichtungsmittel, insbesondere die Beschichtungskammer weist außerdem ein oder mehrere, insbesondere vier Mittel, beispielsweise Düsen auf, um das Beschichtungsmittel auf die Kante des Werkstücks aufzutragen. Vorzugsweise sind der Luftstrom und/oder das Auftragungsmittel getrennt voneinander steuer- und/oder regelbar, insbesondere an- und abschaltbar. Besonders bevorzugt ist es möglich den Luftstrom aufrecht zu halten, ohne dass Beschichtungsmittel aus den Auftragsmitteln austritt.

Vorzugsweise richtet das Bewegungsmittel, insbesondere der Industrieroboter, das Werkstück vor dessen Bearbeitung aus. Dies kann durch Vermessen und/oder mittels eines definierten Anschlags erfolgen. Durch die Ausrichtung weiß der Industrieroboter in welcher Lage sich das Werkstück relativ zu dem Roboterarm befindet und kann dessen Bewegung entsprechend regeln.

Vorzugsweise weist die Vorrichtung eine Steuerung/Regelung auf, die die einzelnen Stationen der Vorrichtung steuert/regelt. Vorzugsweise weist die Steuerung/Regelung ein Mittel auf, das die Position des Werkstücks im Raum und/oder dessen Bewegung erfasst. Abhängig davon werden die Stationen gesteuert/geregelt. Beispielsweise werden die Beschichtungsdüsen abgeschaltet, kurz bevor, nach oder bei einer 360°-Drehung des Werkstücks und/oder die Drehachse des Werkstücks wird verschoben, sobald oder nachdem das Werkstück sich um 360° gedreht hat.

Die Bewegungsgeschwindigkeit des Werkstücks kann sich bei dessen Bearbeitung verändern oder gleichbleiben.

Ein Gegenstand der vorliegenden Erfindung ist ein Verfahren zum Beschichten der Umlaufkante eines Werkstücks mit den Merkmalen des Patentanspruchs 1.

Erfindungsgemäß wird die Umlaufkante eines Werkstücks mit einer vorstehend beschriebenen Beschichtungsvorrichtung beschichtet. Beispielsweise wird das Werkstück dabei gedreht. Um sicherzustellen, dass die Beschichtung überall, d.h. entlang der gesamten Umlaufkante erfolgt ist, wird in der Regel ein schmaler Bereich doppelt lackiert. Diese Doppellackierung wird beim zweiten Passieren abgetragen und/oder auf die benachbarten Teile der Umlaufkante verteilt.

Vorzugsweise herrschen an/in dem Beschichtungskopf zumindest zeitweise beim ersten Passieren andere Prozessbedingungen als beim zweiten Passieren. Beispielsweise wird beim ersten Passieren Beschichtungsmittel aufgetragen und beim zweiten Passieren nicht. Dafür ist beim zweiten Lackieren der Luftstrom aktiviert. Dadurch wird beim zweiten Passieren eventuell doppelt aufgetragenes Beschichtungsmittel verteilt und/oder abgetragen, so dass keine Linsen oder Nasen entstehen.

Erfindungsgemäß wird beim ersten Passieren ein Beschichtungsmittel auf das Werkstück aufgetragen und gegebenenfalls überschüssiges Beschichtungsmittel mittels eines Luftstroms abgetragen.

Erfindungsgemäß wird beim zweiten Passieren Beschichtungsmittel insbesondere durch den Luftstrom abtragen und/oder verteilt. Beim zweiten Passieren strömt vorzugsweise kein Beschichtungsmittel aus den Beschichtungsdüsen des Beschichtungskopfes.

Vorzugsweise ist die Relativbewegung zwischen Werkstück und Beschichtungskopf beim ersten und beim zweiten Passieren unterschiedlich. Beispielsweise vollführt das Werkstück beim ersten Passieren eine Kreis- und beim zweiten Passieren eine Spiralbewegung, d.h. die Lage der Drehachse verändert sich. Vorzugsweise vergrößert sich der Abstand zwischen Drehachse und Beschichtungsmittel beim zweiten Passieren des jeweiligen Abschnitts der Umlaufkante.

Im Folgenden werden die Erfindungen anhand der Figuren erläutert. Diese Erläuterungen sind lediglich beispielhaft und schränken den allgemeinen Erfindungsgedanken nicht ein.
Figur 1 zeigt eine Erstausführungsform der Vorrichtung.
Figur 2 zeigt eine weitere Ausführungsform der Vorrichtung.
Figur 3 zeigt eine Ausführungsform, bei der die Beschichtungsvorrichtung relativ zu dem Industrieroboter bewegbar vorgesehen ist.
Figur 4 zeigt eine Ausführungsform, bei der die Beschichtungsvorrichtung an dem Industrieroboter angeordnet ist.
Figur 5 zeigt eine Ausführungsform, des erfindungsgemäßen Verfahrens.

Figur 1 zeigt eine erste Ausführungsform des erfindungsgemäßen Verfahrens. Das Werkstück, das beispielsweise rund oder rechteckig oder eine sonstige beliebige Form aufweisen kann und das beispielsweise aus Metall, Holz, Kunststoff oder einer Kombination dieser Werkstoffe bestehen kann, wird über einen Einlaufförderer 1 beispielsweise ein Endlosband oder eine Spannvorrichtung beispielsweise ein Drehfutter, welches über eine Verschiebevorrichtung bewegt wird, in den Arbeitsbereich des Bewegungsmittels 2, das in dem vorliegendem Fall als Industrieroboter ausgeführt ist, bewegt. Der Arm des Industrieroboters 2 ist bei diesem Beispiel mit einem ersten und einem zweiten Hebel ausgestattet, wobei der zweite Hebel an dem Ende des ersten Hebels vorgesehen ist. Der Winkel beider Hebel zueinander ist veränderbar. Außerdem ist auch der Winkel des ersten Hebels relativ zur Befestigung des Industrieroboters veränderbar. Der Industrieroboter ist insgesamt um eine vertikal drehbare Achse vorgesehen. Vorzugsweise kann sich außerdem mindestens einer der Hebel, vorzugsweise beide Hebel, um eine Längsachse drehen. Am Ende des zweiten Hebels ist insbesondere gelenkig ein Greifer vorgesehen, der vorzugsweise als Sauggreifer ausgebildet ist, der sich an dem Werkstück festsaugt, sodass dieses anhebbar und bewegbar ist, ohne dass sich die Lage des Werkstücks relativ zu dem Greifer verändert. Der Industrieroboter greift das Werkstück und richtet dieses aus. Alternativ ist das Werkstück bereits ausgerichtet, wenn sich dieses am Ende des Einlaufförderers befindet. Die Ausrichtung mittels des Industrieroboters erfolgt entweder über eine Vermessung des Werkstücks, beispielsweise oberhalb des Einlaufförderers und/oder durch eine Verschiebung des Werkstücks, beispielsweise mittels des Industrieroboters gegen einen definierten Anschlag, beispielsweise des Einlaufförderers. Nachdem der Industrieroboter das Werkstück ergriffen hat, transportiert dieser dieses beispielsweise zu einer Beschichtungsvorbereitungsstation, beispielsweise einer Schleifstation 3. Der Fachmann versteht, dass diese Beschichtungsvorbereitungsstation jedoch nur optional vorhanden sein muss. Danach erfolgt die Beschichtung der Kante des Werkstücks in einer Beschichtungsvorrichtung 4. Diese Beschichtungsvorrichtung weist einen Beschichtungskopf auf, in dem eine oder mehrere Beschichtungsdüsen vorhanden sind, die ein Beschichtungsmittel, beispielsweise einen Lack, auf die Kante des Werkstücks auftragen. Erfindungsgemäß ist in dem Beschichtungskopf ein Luftstrom vorhanden, der durch einen Unterdruck, der an dem Beschichtungskopf anliegt, erzeugt wird, um überschüssiges Beschichtungsmaterial von der Kante des Werkstücks abzutragen und/oder um das Beschichtungsmittel auf der Umlaufkante zu verteilen. Beim Beschichten bewegt sich vorzugsweise das Werkstück relativ zu dem beim Beschichten ortsfesten Beschichtungskopf. Vorzugsweise erfolgt die Beschichtung der gesamten Umlaufkante des Werkstücks. Dafür dreht der Industrieroboter das Werkstück vorzugsweise um eine vertikale Drehachse während des Beschichtens. Alternativ oder zusätzlich ist es aber auch möglich die Beschichtungsvorrichtung relativ zu dem Werkstück zu bewegen. Nachdem die Umlaufkante zumindest teilweise mit einem Beschichtungsmittel versehen worden ist, transportiert der Industrieroboter das Werkstück zu einer Trocknung 5. Auch beim Trocknen bewegt der Industrieroboter das Werkstück insbesondere relativ zu der vorzugsweise ortsfesten Trocknung. Alternativ oder zusätzlich ist es aber auch möglich die Trocknung relativ zu dem Werkstück zu bewegen. Abhängig von der Oberflächenanforderung kann der Bearbeitungsvorgang wiederholt werden. Nachdem die Beschichtung zumindest teilweise getrocknet worden ist, wird das Werkstück optional wiederum von dem Industrieroboter zu einem Auslaufförderer 6 transportiert, der das Werkstück aus dem Arbeitsbereich des Roboters heraus bewegt.

Die Bearbeitungsstationen können entweder dem Roboter abgewandt oder um den Fuß des Roboters herum angeordnet sein.

Vorzugsweise ist der Beschichtungskopf vergleichsweise schmal ausgeführt. Insbesondere beträgt seine Erstreckung parallel zu der Bewegungsrichtung des Werkstückes weniger als 20 mm. Vorzugsweise erfolgt die Beschichtungsmitteleinspritzung in den Beschichtungskopf von 3 oder 4 Seiten, wobei jeweils zwei Düsen vorzugsweise in einem 45 - 180° Winkel zueinander vorgesehen sind.

Bei dem Trockner kann es sich beispielsweise um einen UV-Trockner oder einen IR-Trockner handeln. Es können jedoch mehrere Trockner vorhanden sein, die unabhängig voneinander aktiviert werden können. Bei den UV-Strahlern handelt es sich beispielsweise um Gallium- und / oder Quecksilber-UV-Strahler,

Der Fachmann versteht, dass ein Werkstück eine Bearbeitungsstation mehrfach anlaufen kann. Beispielsweise kann ein Arbeitsablauf wie folgt aussehen:
- Auflegen des Werkstücks
- Einfördern in den Arbeitsbereich des Industrieroboters
- Aufnahme und /oder Ausrichtung des Werkstücks durch den Industrieroboter
- Schleifen mindestens einer Kante, vorzugsweise der gesamten Umlaufkante, des Werkstücks
- Lackieren mindestens einer, vorzugsweise der gesamten, Umlaufkante des Werkstücks
- Trocknen der beschichteten Kanten
- Ablegen des Werkstücks auf den Auslaufförderer
- Ausfördern des Werkzeugs.

Ein Arbeitsablauf, bei dem die Kanten zweimal lackiert werden, kann beispielsweise wie folgt aussehen:
- Auflegen des Werkstücks
- Einfördern des Werkstücks in den Arbeitsbereich des Industrieroboters
- Aufnahme und Ausrichtung des Werkstücks, beispielsweise durch den Industrieroboter
- Schleifen mindestens einer Kante, vorzugsweise der gesamten Umlaufkante
- Lackieren zumindest eines Teilbereichs, vorzugsweise der vollständigen Umlaufkante
- Trocknen der beschichteten Bereiche
- Schleifen zumindest eines Teilbereichs, vorzugsweise der vollständigen der Umlaufkante
- Lackieren zumindest eines Teilbereichs, vorzugsweise der vollständigen Umlaufkante
- Trocknung des erneut beschichteten Bereichs der Umlaufkante
- Ablegen des Werkstücks auf den Auslaufförderer
- Ausfördern des Werkstücks.

Figur 2 zeigt eine weitere Ausführungsform der Vorrichtung. Im Vergleich zu der Ausführungsform gemäß Figur 2 sind in dem vorliegenden Fall zwei Industrieroboter 2 vorgesehen, die baugleich oder unterschiedlich ausgeführt sein können. Vorzugsweise befindet sich zwischen den beiden Industrierobotern ein Ablage- und / oder Transportmittel 7. Bei der vorliegenden Ausführungsform kann die Zykluszeit der Bearbeitung eines Werkstücks auf 2 Industrieroboter aufgeteilt werden. Beispielsweise erfüllt der erste Industrieroboter den Transport des Werkstücks während der Vorbereitungs-, hier Schleifarbeiten. Der zweite Industrieroboter bewegt das Werkstück bei dessen Beschichtung und / oder Trocknung. Zwischen den beiden Industrierobotern kann ein zusätzliches Ablage- oder Transportmittel 7 vorgesehen werden, auf dem die Werkstücke nach und/oder vor deren Beschichtung abgelegt werden und/oder auf dem die Werkstücke nach deren Beschichtung abgelegt und / oder transportiert werden, damit sie erneut der Lackiervorbereitung zugeführt werden können. Der Fachmann versteht, dass auch mehr als zwei Industrieroboter vorhanden sein können.

Figur 3 zeigt eine weitere Ausführungsform der Vorrichtung. In dem vorliegenden Fall ist beispielsweise die Beschichtungsvorrichtung, die Beschichtungsvorbereitung 3 und / oder die Trocknung relativ zu dem Arbeitsbereich 8 des Roboters beweglich vorgesehen. Die Bewegung dieser Stationen erfolgt vor und/oder während des jeweiligen Arbeitsgangs. Die Bewegung einer oder mehrerer der Stationen 3 - 5 hat insbesondere den Vorteil, dass Werkstücke mit unterschiedlicher Größe an den Arbeitsbereich des Industrieroboters angepasst werden können.

Figur 4 zeigt eine Ausführungsform der Vorrichtung, bei dem der Beschichtungskopf 4 an dem Arm des Industrieroboters vorgesehen ist. Der Fachmann versteht, dass auch die Beschichtungsvorbereitung 3 und/oder die Trocknung 5 an dem Roboterarm vorgesehen sein können. In dem vorliegendem Fall ist das Werkstück 9 beim Beschichten ortsfest und/oder wird durch ein Transportmittel 10, hier 2 Transportbänder bewegt. Das Transportmittel 10 kann aber auch nur dazu dienen, das Werkstück 9 in den Arbeitsbereich des Industrieroboters zu transportieren.

Figur 5 zeigt das Lackieren, Schleifen und Trocknen eines Werkstücks. In Figur 5a ist die Lackierung des Werkstücks dargestellt. Es ist deutlich zu erkennen, dass zunächst die Umlaufkante 9a, dann die Umlaufkante 9b, anschließend die Umlaufkante 9c und abschließend die Umlaufkante 9d lackiert wird. Während dieser Lackierung ist die Pumpe, die die Düsen mit Beschichtungsmittel versorgt, aktiviert. Das Werkstück wird, wie durch den Pfeil dargestellt, beim Lackieren gegen den Uhrzeigersinn gedreht. Alternativ oder zusätzlich kann das Werkstück auch still stehen und der Beschichtungskopf bewegt sich. Vor, sobald und/oder nachdem sich der Anfangspunkt der Lackierung der Umlaufkante wieder in dem Beschichtungskopf befindet, werden die Lackierdüsen deaktiviert, aber das Werkstück wird wie durch den Pfeil 12 angedeutet noch weiter entlang des Beschichtungskopfes transportiert. Dadurch wird insbesondere Beschichtungsmaterial, das in einen Bereich der Doppelbeschichtung vorhanden ist, abgetragen und / oder auf die benachbarten Bereiche verteilt, sodass sich keine Lackierlinsen ausbilden. Dies erfolgt durch den Luftstrom in dem Beschichtungskopf, der vorzugsweise durch den anliegenden Unterdruck entsteht.

Für den Fall, dass es sich um ein rundes Bauteil handelt, wird das Werkstück nach einer 360°-Drehung weiter in dieselbe Richtung gedreht und dabei langsam aus dem Beschichtungskopf herausgezogen. Das Werkstück macht folglich abschnittsweise eine Spiralbewegung. Der Abstand zwischen der Drehachse des Werkstücks und dem Beschichtungskopf vergrößert sich. Dabei bleibt der Luftstrom in dem Beschichtungskopf aktiviert und vergrößert sich vorzugsweise. Dadurch wird Beschichtungsmaterial im Bereich der Doppellackierung insbesondere auf den Nachbarbereich verteilt und somit dieser Bereich der Doppellackierung geschlichtet.

Wie Figur 5b entnommen werden kann, wird das Werkstück beim Schleifen ebenfalls um eine Drehachse, die durch den Pfeil dargestellt ist, gedreht. Während des gesamten Drehvorgangs wird die Umlaufkante geschliffen. Sobald der gesamte Bereich der Umlaufkante geschliffen worden ist, entfernt der Industrieroboter das Werkstück aus dem Schleifmittel.

Dasselbe gilt für die Trocknung (Figur 5c). Auch hier wird, wie durch den Pfeil dargestellt, das Werkstück relativ zu einem Trockner gedreht. Dabei trocknet das auf die Umlaufkante aufgetragene Beschichtungsmaterial.

### Bezugszeichenliste:

- 1: Einlaufförderer
- 2: Bewegungsmittel, Industrieroboter
- 3: Vorbehandlungsmittel, Schleifmittel, Schleifbürste
- 4: Beschichtungsvorrichtung, Applikationskammer
- 5: Trockner, UV-Trockner, IR-Trockner
- 6: Auslaufförderer
- 7: Ablage- und/oder Transportmittel
- 8: Arbeitsbereich des Bewegungsmittels 2
- 9: Werkstück

- 9a-d: Kantenabschnitt, Umlaufkantenabschnitte des Werkstücks

- 10: Fördermittel
- 11: Beschichtungsphase
- 12: Schlichtungsphase

## Patentansprüche

1. Verfahren zum Beschichten der Umlaufkante (9a-d) eines Werkstücks (9) mit einer Beschichtungsvorrichtung (4), die einen Beschichtungskopf aufweist, wobei an/in dem Beschichtungskopf ein Beschichtungsapplikationsmittel vorgesehen ist, das die Beschichtung auf die Umlaufkante (9a -d) aufträgt, und wobei der Beschichtungskopf ein Mittel zur Erzeugung eines Luftstroms aufweist, wobei das Mittel ein Unterdruck ist, wobei der Luftstrom überschüssige Beschichtung von der Kante abträgt, wobei die Vorrichtung ein Bewegungsmittel (2) aufweist, das derart konfiguriert ist, dass das Werkstück (9) und der Beschichtungskopf (4) relativ zueinander bewegt werden, wobei die Bewegung in mindestens zwei Raumrichtungen erfolgt, **dadurch gekennzeichnet, dass** mindestens ein Abschnitt der Umlaufkante (9a- d) den Beschichtungskopf zumindest zweimal passiert, wobei beim ersten Passieren ein Beschichtungsmittel auf das Werkstück aufgetragen und gegebenenfalls überschüssiges Beschichtungsmittel mittels eines Luftstroms abgetragen wird, wobei beim zweiten Passieren Beschichtungsmittel abgetragen und/oder verteilt wird.

2. Verfahren nach Anspruch 1, **dadurch gekennzeichnet, dass** in dem Beschichtungskopf beim ersten Passieren andere Prozessbedingungen herrschen als beim zweiten Passieren.

3. Verfahren nach einem der vorhergehenden Ansprüche, **dadurch gekennzeichnet, dass** die Relativbewegung zwischen Werkstück und Beschichtungskopf beim ersten und beim zweiten Passieren unterschiedlich ist.

4. Verfahren nach einem der vorhergehenden Ansprüche, **dadurch gekennzeichnet, dass** das Bewegungsmittel (2) das Werkstück und/oder den Beschichtungskopf in mindestens zwei in einem Winkel zueinander vorgesehenen Raumrichtungen bewegt.

5. Verfahren nach einem der vorhergehenden Ansprüche, **dadurch gekennzeichnet, dass** das Bewegungsmittel (2) das Werkstück dreht.

6. Verfahren nach einem der vorhergehenden Ansprüche, **dadurch gekennzeichnet, dass** das Bewegungsmittel (2) das Werkstück vor dessen Bearbeitung ausrichtet.

7. Verfahren nach einem der vorhergehenden Ansprüche, **dadurch gekennzeichnet, dass** der Beschichtungskopf derart vorgesehen ist, dass die Beschichtungsmitteleinspritzung von drei oder vier Seiten erfolgt, wobei jeweils zwei Düsen in einem Winkel von 45°-180° zueinander vorgesehen sind.

## Claims

1. Method for coating the peripheral edge (9a-d) of a workpiece (9) using a coating apparatus (4) that comprises a coating head, wherein a coating application means is provided on/in the coating head and said coating application means applies the coating to the peripheral edge (9a-d), and wherein the coating head comprises a means for generating an air flow, wherein the means is a negative pressure, wherein the air flow removes excess coating from the edge, wherein the apparatus comprises a movement means (2) that is configured in such a manner that the workpiece (9) and the coating head (4) are moved relative to one another, wherein the movement is performed in at least two spatial directions, **characterised in that** at least one section of the peripheral edge (9a-d) passes the coating head at least twice, wherein a coating agent is applied to the workpiece during a first pass and where applicable excess coating agent is removed by means of an air flow, wherein coating agent is removed and/or dispensed during a second pass.

2. Method according to claim 1, **characterised in that** during the first pass different procedure conditions prevail in the coating head than during the second pass.

3. Method according to one of the preceding claims, **characterised in that** the relative movement between the workpiece and coating head is different during the first pass and during the second pass.

4. Method according to one of the preceding claims, **characterised in that** the movement means (2) moves the workpiece and/or the coating head in at least two spatial directions that are provided at an angle with respect to one another.

5. Method according to one of the preceding claims, **characterised in that** the movement means (2) rotates the workpiece.

6. Method according to one of the preceding claims, **characterised in that** the movement means (2) orients the workpiece prior to processing.

7. Method according to one of the preceding claims, **characterised in that** the coating head is provided in such a manner that the coating agent injection procedure is performed from three or four sides, wherein respectively two nozzles are provided at an angle of 45° - 180° with respect to one another.

## Revendications

1. Procédé de revêtement du bord périphérique (9a-d) d'une pièce de fabrication (9) avec un dispositif de revêtement (4), lequel comporte une tête de revêtement, dans lequel un moyen d'application de revêtement est prévu au niveau de/dans la tête de revêtement, lequel applique le revêtement sur le bord périphérique (9a-d), et dans lequel la tête de revêtement comporte un moyen de générer un flux d'air, dans lequel le moyen est une pression négative, dans lequel le flux d'air enlève le revêtement excédentaire du bord, dans lequel le dispositif comporte un moyen de déplacement (2), lequel est configuré de sorte que la pièce de fabrication (9) et la tête de revêtement (4) sont déplacées l'une par rapport à l'autre, dans lequel le déplacement s'effectue dans au moins deux directions spatiales, **caractérisé en ce qu'**au moins une section du bord périphérique (9a-d) passe la tête de revêtement au moins deux fois, dans lequel lors du premier passage un agent de revêtement est appliqué sur la pièce de fabrication et, le cas échéant, l'agent de revêtement excédentaire est enlevé au moyen d'un flux d'air, dans lequel lors du deuxième passage de l'agent de revêtement est enlevé et/ou réparti.

2. Procédé selon la revendication 1, **caractérisé en ce que** dans la tête de revêtement, les conditions de processus régnant lors du premier passage sont différentes de celles régnant lors du deuxième passage.

3. Procédé selon l'une des revendications précédentes, **caractérisé en ce que** le déplacement relatif entre la pièce de fabrication et la tête de revêtement est différent lors du premier et du deuxième passage.

4. Procédé selon l'une des revendications précédentes, **caractérisé en ce que** le moyen de déplacement (2) déplace la pièce de fabrication et/ou la tête de revêtement dans au moins deux directions spatiales formant un angle l'une par rapport à l'autre.

5. Procédé selon l'une des revendications précédentes, **caractérisé en ce que** le moyen de déplacement (2) fait tourner la pièce de fabrication.

6. Procédé selon l'une des revendications précédentes, **caractérisé en ce que** le moyen de déplacement (2) oriente la pièce de fabrication avant le traitement de celle-ci.

7. Procédé selon l'une des revendications précédentes, **caractérisé en ce que** la tête de revêtement est prévue de sorte que l'injection d'agent de revêtement s'effectue depuis trois ou quatre côtés, dans lequel deux buses forment respectivement un angle de 45°-180° l'une par rapport à l'autre.
